# EUROPÄISCHE PATENTSCHRIFT

(11) **EP 1 262 934 B1**
(45) Veröffentlichungstag und Bekanntmachung des Hinweises auf die Patenterteilung: **06.06.2007**
(21) Anmeldenummer: 02076700.0
(22) Anmeldetag: 17.04.2002
(51) Int. Cl.: G08G 1/01, G08G 1/123

(54) **Verfahren zur Verkehrslageerfassung**
Method to detect a traffic situation
Méthode pour la detection de la situation du trafic routier

(30) Priorität: 01.06.2001 DE 10126872
(43) Veröffentlichungstag der Anmeldung: 04.12.2002
(73) Patentinhaber: DDG Gesellschaft für Verkehrsdaten mbH, 40547 Düsseldorf (DE)
(72) Erfinder: Fastenrath, Ulrich Dipl.-Phys., 41462 Neuss (DE)
(74) Vertreter: Weisse, Renate

(56) Entgegenhaltungen:
- EP-A- 0 789 341
- WO-A-00/08615
- WO-A-02/27691
- WO-A-99/24952
- DE-A- 19 833 614
- US-B1- 6 178 374

## Beschreibung

Die Erfindung betrifft ein Verfahren zur Verkehrslageerfassung auf Straßen nach dem Oberbegriff des Anspruchs 1.

In der Verkehrstelematik werden zur Verkehrslageerfassung auf Straßen Verkehrslageerfassungssysteme eingesetzt, durch welche Verkehrsinformationen geliefert werden. Zu diesem Zweck werden Verkehrsdaten von Landfahrzeugen ermitteln und diese als Grundlage für eine Erfassung der Verkehrslage auf den Straßen verwenden. Die erfaßten Verkehrsdaten können beispielsweise die Position und die Geschwindigkeit eines oder mehrerer Landfahrzeuge sein. Diese Verkehrsdaten werden durch geeignete Sensoren ermittelt und anhand von bestimmten Parametern ausgewertet. In Abhängigkeit von den erfaßten Verkehrsdaten können dann bestimmte Werte (z.B. "ungestörter Verkehr" "stockender Verkehr", dichter Verkehr" oder "Stau") von Verkehrszustand-Kriterien ermittelt werden. Die ermittelten Werte der Verkehrszustand-Kriterien können für statistische Zwecke verwendet werden oder als Grundlage für die Erzeugung einer Verkehrszustandsmeldung dienen, die dann den Verkehrsteilnehmern zur Verfügung gestellt werden (z.B. Verkehrsmeldungen und Reisezeiten über Radio oder telematische Endgeräte).

Die Verkehrsdaten können auf unterschiedliche Weise erhalten werden. Beispielsweise kann die Positionsermittlung mit Hilfe des GPS ("Global Positioning System") durch telematische Endgeräte in Landfahrzeugen oder durch stationäre Kameras erfolgen. Die Geschwindigkeitsermittlung kann durch stationäre Anlagen oder durch in Landfahrzeugen mitgeführten Anlagen erfolgen. Man unterscheidet im wesentlichen zwei Datenerfassungssysteme: das stationäre Erfassungssystem ("SES") mit fest montierten Sensoren (z.B. an einer Autobahn) zur Messung des Verkehrsflusses und das "Floating Car Data-Verfahren" ("FCD-Verfahren"), bei welchem telematische Endgeräte (sog. "on board units" (OBU)) als mobile Sensoren in Landfahrzeugen beispielsweise einer Stichprobenfahrzeugflotte vorgesehen sind. Dabei kann dasselbe Endgerät, mit dem der Autofahrer Telematikdienste abruft, gleichzeitig als Sender für Verkehrsdaten dienen.

Bei den bekannten Verfahren zur Verkehrslageerfassung werden die ermittelten Verkehrsdaten nach unterschiedlichen Algorithmen ausgewertet. Im wesentlichen beruhen diese Algorithmen darauf, daß eine Verkehrsstörung gemeldet wird, wenn eine bestimmte Anzahl von Landfahrzeugen in einem bestimmten Gebiet und Zeitintervall eine festgelegte Geschwindigkeitswert unterschreiten.

Voraussetzung für viele verkehrstelematische Dienste ist die genaue und aktuelle Kenntnis der Verkehrslage. Es hat sich jedoch gezeigt, daß die bekannten Verfahren zur Verkehrslageerfassung nicht immer zuverlässige Ergebnisse liefern. Dies trifft insbesondere bei der Verkehrslageerfassung auf nicht kreuzungsfreien Straßen mit Ampelanlagen zu. Weiterhin umfaßt der Stand der Technik für Verkehrslageerfassung in städtischen Straßennetzen nur zentralseitige und keine endgerätseitigen Verfahren (FCD-Verfahren).

In der nicht vorveröffentlichte WO 02/27691 A wird ein Verfahren zur Stauerkennung beschreiben. An einer Auswerteeinrichtung ist ein GPS-Empfänger, ein Geschwindigkeitsmesser und eine GSM-Sende-/Empfangseinheit angeschlossen. Die Auswerteeinrichtung umfasst eine Speichereinheit, welche die Positionsdaten speichert, eine Berechnungseinheit, welche aus den Positionsdaten die Fahrtrichtung ermittelt, eine Vergleichseinheit zum Vergleich der gemessenen Geschwindigkeit mit einem vorgegebenen Geschwindigkeitsgrenzwert, eine Zeitmesseinrichtung zur Messung der Zeit, in der die gemessene Geschwindigkeit unterhalb des Geschwindigkeitsmesswertes liegt, und eine Verbindungseinheit, welche derart ausgebildet ist, dass die aktuelle Position und die Fahrtrichtung des Fahrzeugs an die GSM-Sende-/Empfangseinheit zur Versendung an einer Zentrale weitergeleitet wird, wenn die gemessene Zeit einen Zeitgrenzwert überschreitet. Hierdurch soll eine verzögerungsfreie Stauerfassung möglich sein.

Der Erfindung liegt die Aufgabe zugrunde, bei einem Verfahren zur Verkehrslageerfassung der eingangs genannten Art das Erkennen von Verkehrsstörungen zu verbessern.

Der Erfindung liegt insbesondere die Aufgabe zugrunde, das Erkennen von Verkehrsstörungen in Abhängigkeit von dem jeweiligen Straßennetz durchzuführen.

Der Erfindung liegt weiterhin insbesondere die Aufgabe zugrunde, das Erkennen von Verkehrsstörungen auf nicht kreuzungsfreien Straßen zu verbessern.

Erfindungsgemäß wird diese Aufgabe durch die in dem kennzeichnenden Teil des Anspruchs 1 aufgeführten Merkmale gelöst.

Nach der Erfindung wird eine Grenzgeschwindigkeit festgelegt, mit welcher die tatsächliche Fahrzeuggeschwindigkeit von Landfahrzeugen verglichen wird. In Abhängigkeit von diesem Vergleich wird dann ein Wert eines Verkehrszustand-Kriteriums ermittelt, wobei das Überschreiten der Grenzgeschwindigkeit als Parameter zur Ermittlung des Verkehrszustand-Kriteriums verwendet wird.

Bekannte Verfahren zur Verkehrslageerfassung auf Straßen sind für überregionale Netze, insbesondere für Schnellstraßen (und Autobahnen) optimiert und beispielsweise für Stauerkennung ausgelegt. Fahrten auf ampel- und kreuzungsfreien Schnellstraßen sind durch hohe Geschwindigkeiten charakterisiert. Sobald die Geschwindigkeit hinreichend lange hinreichend klein wird, kann von einer Verkehrsstörung ausgegangen werden, wobei lediglich das Anhalten an Raststätten, Tankstellen o.ä. herausgefiltert werden muß. Dies ist die Grundidee der Erkennung von gestörtem Verkehr (z.B. Stauerkennung) auf Schnellstraßen unter Verwendung des FCD-Verfahrens.

Die Erfindung beruht auf der Erkenntnis, daß solche Verfahren zum Einsatz in Ballungsräumen nicht geeignet sind. Zur Verkehrserfassung durch solche FCD-Verfahren benötigt man in Ballungsräumen wegen geringerer Verkehrsflüsse bei gleicher Qualität höhere Ausstattungsgrade als auf Schnellstraßen. Durch das oft vorkommende Anhalten in Ballungsräumen, z.B. an einer Kreuzung oder an einer Ampelanlage, ist eine auf das Unterschreiten einer Grenzgeschwindigkeit beruhende Stauerkennung nicht geeignet. Je nach der Restriktivität der Parametrierung wird der Verkehr fälschlicherweise als gestört oder ungestört gemeldet. Die bekannten Verfahren können Verkehrsstörungen von ungestörtem Verkehr in Ballungsräumen nicht schnell und sicher unterscheiden, da Linklängen, Dauern von Rotphasen bei Ampelanlagen, Zeitverluste bei Abbiegemanövern etc. in weiten Grenzen variieren können.

Die Erfindung beruht weiterhin auf der Erkenntnis, daß ein Merkmal von ungestörtem Verkehr in Ballungsräumen existiert, welches bisher nicht zur Unterscheidung von gestörtem und ungestörtem Verkehr verwendet worden ist. Dieses Merkmal besteht aus einer (explizit oder implizit festgelegten) Höchstgeschwindigkeit, welche von allen Fahrzeugtypen auch erreicht werden kann, innerorts beispielsweise die in Deutschland gesetzlich festgelegte Höchstgeschwindigkeit von 50 km/h. In diesem Sinne ist ein ungestörter Stadtverkehr dadurch charakterisiert, daß eine bestimmte Grenzgeschwindigkeit (z.B. 40 km/h) zwar nicht immer, aber immer wieder überschritten wird.

In Tests mit realen Daten hat es sich überraschenderweise gezeigt, daß das erfindungsgemäße Verfahren in allen Staßennetzen sehr gut einsetzbar ist, unabhängig davon, ob es sich im überregionalen sekundären, tertiären oder regionalen Bereich befindet.

Das erfindungsgemäße Verfahren kann zwar für lokale, stationäre Erfassung (SES) eingesetzt werden, bei welcher die Beobachtung der Landfahrzeuge mit Kameras oder durch Luftbeobachtung o.ä. erfolgt. Insbesondere ist jedoch das erfindungsgemäße Verfahren für FCD-Verfahren geeignet, da es mit Geschwindigkeitsprofilen von Landfahrzeugen operiert.

Das Verfahren ist grundsätzlich durch Erfassen der Fahrzeugposition und der Fahrzeuggeschwindigkeit eines einzigen Landfahrzeugs durchführbar. Ein Einzelfahrzeug kann einen gestörten Verkehr auffinden, wenn es beispielsweise längere Zeit von einem vor ihm herschleichenden Traktor, schwerbelasteten Hänger o.ä. behindert wird. Vorzugsweise beinhaltet das erfindungsgemäße Verfahren jedoch das Erfassen der Fahrzeugpositionen und die zugehörigen Fahrzeuggeschwindigkeiten von mehreren Landfahrzeugen, wobei die Verkehrszustandsmeldungen (z.B. "ungestörter Verkehr") in Abhängigkeit von mehreren der erfaßten Fahrzeugpositionen und mehreren der erfaßten Fahrzeuggeschwindigkeiten ermittelt wird.

Der Wert des ermittelten Verkehrszustand-Kriteriums kann das Überschreiten der Grenzgeschwindigkeit von mindestens einem Landfahrzeug in einem bestimmten örtlichen Bereich und/oder in einem bestimmten Zeitintervall beinhalten. Für bestimmte Verkehrsmeldungen ist es nämlich von Bedeutung zu wissen, in welchem örtlichen Bereich und/oder in welchem Zeitintervall die Grenzgeschwindigkeit überschritten wird, damit beispielsweise eine entsprechende Verkehrsmeldung an die Verkehrsteilnehmer in diesem örtlichen Bereich und/oder in diesem Zeitintervall gesendet werden kann.

Vorzugsweise wird das erfindungsgemäße Verfahren in Kombination mit einem FCD-Verfahren eingesetzt. Dabei werden die Fahrzeugpositionen der Landfahrzeuge und die dem jeweiligen Landfahrzeug zugeordnete Fahrzeuggeschwindigkeiten durch in Landfahrzeugen mitgeführten mobilen Sensoren erfaßt. Solche Sensoren sind beispielsweise als "on board units" (OBU) bekannt.

Vorzugsweise wird eine Zeitperiode festgelegt wird, während welcher der Wert des Verkehrszustand-Kriteriums auch dann aufrechterhalten wird, wenn während dieser Zeitperiode kein Überschreiten der Grenzgeschwindigkeit vorliegt. Dadurch kann das Meldeaufkommen aus den Fahrzeugen ohne Qualitätseinbußen reduziert werden.

Die bei dem erfindungsgemäßen Verfahren vorgebbare Grenzgeschwindigkeit wird festgelegt, indem zunächst eine Höchstgeschwindigkeit festgelegt wird und die Grenzgeschwindigkeit in Abhängigkeit von dieser Höchstgeschwindigkeit bestimmt wird. Dabei kann die festgelegte Höchstgeschwindigkeit die jeweilige gesetzlich zulässige Höchstgeschwindigkeit sein und die Bestimmung der Grenzgeschwindigkeit erfolgt nach einer bestimmten mathematischen Beziehung, nämlich durch die Beziehung ν_{f} = αν_{H}, wobei ν_{f} die Grenzgeschwindigkeit, α ein frei wählbarer Steuerungsparameter mit α<1 und ν_{H} die vorgebbare Höchstgeschwindigkeit ist. Dabei kann die Höchstgeschwindigkeit ν_{H} von der Straßenklasse abhängen und unterschiedliche Werte beispielsweise für Wohngebiete, Durchgangsstraßen und Bundesstraßen annehmen. Der Steuerungsparameter α kann dann beispielsweise zur Berücksichtigung von bestimmten örtlichen Gegebenheiten variiert werden.

Die vorgebbare Höchstgeschwindigkeit kann explizit festgelegt werden, indem als Höchstgeschwindigkeit die auf der jeweiligen Straßenklasse gesetzlich zulässige Höchstgeschwindigkeit gewählt wird. Dabei kann diese gesetzlich zulässige Höchstgeschwindigkeit mit Hilfe eines telematischen Endgeräts (OBU) eines Landfahrzeugs erfaßt werden. Zu diesem Zweck enthält das Endgerät eine digitale Karte, welcher die jeweilig gültige Höchstgeschwindigkeit zu entnehmen ist. Weiterhin kann die vorgebbare Höchstgeschwindigkeit ebenfalls aus einer anwendungsspezifischen Tabelle erhalten werden, durch welche Straßenklassen und zulässige Höchstgeschwindigkeiten verknüpft werden. Dies ist insbesondere dann vorteilhaft, wenn dem Endgerät nur die Strassenklasse zu entnehmen ist.

Weiterhin kann die vorgebbare Höchstgeschwindigkeit dadurch erhalten werden, daß das Landfahrzeug lokalisiert und die vorgebbare Höchstgeschwindigkeit zentral festgelegt wird, wobei eine Rückmeldung an das Landfahrzeug erfolgt.

Die vorgebbare Höchstgeschwindigkeit kann implizit festgelegt werden, indem die Höchstgeschwindigkeit durch eine Schätzung aus den Fahrdaten des bzw. der Landfahrzeuge erhalten wird. Diese Schätzung kann aus einer bestimmten Beziehung erhalten werden, in welcher Grenzen eines Geschwindigkeitsintervalls eingehen können. Diese Beziehung kann beispielsweise ν_{H} = (ν₋ + ν₊)/2 sein, wobei ν_{H} die vorgebbare Höchstgeschwindigkeit ist und ν₋ und ν₊ die Grenzen eines Geschwindigkeitsintervalls [ν₋,ν₊] sind, welches dadurch festgelegt wird, daß während einer bestimmten Zeit ein gewisser Prozentsatz der regelmäßig wiederholten Geschwindigkeitsmeßwerte in diesem Geschwindigkeitsintervalls [ν₋,ν₊] liegen.

Der ermittelte Verkehrszustand (z.B. "ungestörter Verkehr") kann den Verkehrsteilnehmern durch Senden einer entsprechenden Zustandsmeldung übermittelt werden.

Ausgestaltungen der Erfindung sind Gegenstand der Unteransprüche.

Ausführungsbeispiele der Erfindung sind nachstehend unter Bezugnahme auf die zugehörigen Zeichnungen näher erläutert.

**Kurze Beschreibung der Zeichnungen**
- Fig. 1: zeigt in einem Blockdiagramm ein Ausführungsbeispiel eines Verfahren den zur Verkehrslageerfassung.
- Fig. 2: zeigt ein typisches Geschwindkeitsprofil eines Fahrzeugs bei ungestörtem Verkehr in Ballungsräumen.
- Fig. 3: zeigt ein typisches Geschwindkeitsprofil eines Fahrzeugs bei gestörtem Verkehr in Ballungsräumen.
- Fig. 4: zeigt eine anwendungsspezifische Tabelle, durch welche Straßenklassen und zulässige Höchstgeschwindigkeiten verknüpft werden.

### Bevorzugte Ausführung der Erfindung

Die aufgeführten Ausführungsbeispiele beziehen sich auf FCD-Verfahren, bei welchen die Landfahrzeuge mit telematischen Endgeräten (OBUs) ausgerüstet sind. Solche OBUs enthalten u.a. eine GPS-Einheit zum Ermitteln der momentanen Fahrzeugposition (x,y)ᵢₛₜ, einen Geschwindigkeitssensor zum Feststellen der momentanen Fahrzeuggeschwindigkeit νᵢₛₜ, einen Speicher zum Speichern von Daten (z.B. der momentanen Fahrzeuggeschwindigkeit νᵢₛₜ und der momentanen Fahrzeugposition (x,y)ᵢₛₜ), einen Sender zum Senden von Daten (z.B. Verkehrsdaten) und einen Empfänger zum Empfangen von Daten (z.B. Telematikdiensten). Solche Endgeräte sind an sich bekannt und daher hier nicht im einzelnen beschrieben.

In Fig. 1 ist der Ablauf eines Ausführungsbeispiels eines Verfahrens zur Verkehrslageerfassung in einem Blockdiagramm dargestellt. Zunächst wird eine bestimmte von Null abweichende Grenzgeschwindigkeit ν_{f} festgelegt. Dies ist durch Block 10 dargestellt. Dabei können mehrere Grenzgeschwindigkeiten ν_{f,1}...,ν_{f,n} (n ∈ N) festgelegt werden, welche unterschiedlichen örtlichen Bereichen [x,y]₁,...,[x,y]ₙ zugeordnet sind. Es kann auch ein bestimmtes Zeitintervall [t₁,t₂] festgelegt werden, in welchem diese Grenzgeschwindigkeit ν_{f} bzw. Grenzgeschwindigkeiten ν_{f,1},...,ν_{f,n} Gültigkeit haben, oder unterschiedliche solche Zeitintervalle [t₁,t₂]₁,...,[t₁,t₂]ₙ für die unterschiedlichen örtlichen Bereiche. Die Festlegung der Grenzgeschwindigkeiten ν_{f,1},...,ν_{f,n} kann auf unterschiedliche Arten erfolgen. Sie kann entweder zentral beispielsweise in einer Verkehrslageerfassungszentrale oder lokal in einem Landfahrzeug erfolgen. Einige Ausführungsbeispiele der Festlegung der Grenzgeschwindigkeiten ν_{f,1},...,ν_{f,n} sind später beschrieben.

Wenn nicht schon in dem Landfahrzeug selbst ermittelt, werden die festgelegten Grenzgeschwindigkeiten ν_{f,1},...,ν_{f,n} den mit OBUs ausgerüsteten Landfahrzeugen übermittelt. Dies ist durch Block 12 dargestellt. Die Übermittlung erfolgt mittels drahtloser Kommunikation. In dem OBU wird festgestellt, in welchem örtlichen Bereich [x,y]ᵢ (i ∈ [1,...,n]) das Landfahrzeug sich befindet (Block 14) und die zugehörige Grenzgeschwindigkeit ν_{f,i} wird ermittelt (Block 16). Die momentanen Fahrzeuggeschwindigkeit νᵢₛₜ wird festgestellt (Block 18) und mit der gültigen Grenzgeschwindigkeit ν_{f,i} verglichen (Block 20). Dieser Vergleich wird mit einer bestimmten Taktfrequenz (z.B. 1 Hz) wiederholt.

Hierdurch wird ein Verkehrszustand-Kriterium festgelegt, dessen Wert von diesem Vergleich abhängt, wobei zumindest einen Wert "ungestört" dem Überschreiten der Grenzgeschwindigkeit ν_{f} zugeordnet ist. In dem beschriebenen Ausführungsbeispiel erfolgt das Ermitteln des Wertes des Verkehrszustands-Kriteriums wie folgt:
- Wenn νᵢₛₜ größer als ν_{f,i} ist, wird der Wert des Verkehrszustands-Kriteriums auf "ungestört" gesetzt. Dies ist durch Block 22 dargestellt.
- Wenn νᵢₛₜ während einer festgelegten Zeitperiode T (z.B. 20 Sekunden) kleiner als ν_{f.i} ist, wird der Wert des Verkehrszustands-Kriteriums auf "gestört" gesetzt. Dazu wird zunächst festgestellt, ob νᵢₛₜ kleiner als ν_{f,i} schon während einer längeren Zeitperiode t als T ist (Block 24). Wenn dies nicht der Fall ist ("NO"), dann wird der Wert des Verkehrszustands-Kriteriums auf "ungestört" gehalten (Block 22). Wenn jedoch νᵢₛₜ kleiner als ν_{f,i}, während einer längeren Zeitperiode als T bleibt ("YES"), dann wird der Wert des Verkehrszustands-Kriteriums auf "gestört" gesetzt. Dies ist durch Block 26 dargestellt.

Die Werte des Verkehrszustands-Kriteriums werden dann zu einer Verkehrslageerfassungszentrale über einen drahtlosen Kommunikationsweg übertragen. Dabei wird die Häufigkeit dieser Übertragung so gewählt, daß möglichst wenig Meldungen stattfinden. Vorzugsweise findet eine Übertragung erst bei einem Zustandswechsel des Wertes des Verkehrszustands-Kriteriums statt.

In der Verkehrslageerfassungszentrale werden dann die von den Landfahrzeugen gemeldeten Verkehrsdaten ausgewertet und eine Verkehrszustandsmeldung (z.B. "ungestörter Verkehr", "ungestörter Verkehr während [t₁,t₂]", "ungestörter Verkehr in [x,y]ᵢ") in Abhängigkeit von dem bzw. den Werten des bzw. der Verkehrszustand-Kriterien und gegebenenfalls dem Zeitintervall ([t₁,t₂]) und dem örtlichen Bereich ([x,y]ᵢ) erzeugt. Dies soll anhand von Fig. 2 und 3 verdeutlicht werden. Fig. 2 und 3 zeigen die momentane Geschwindigkeit νᵢₛₜ eines Landfahrzeuges in Abhängigkeit von der Zeit t. Die vorgegebene Höchstgeschwindigkeit ν_{H} und die festgelegte Grenzgeschwindigkeit ν_{f} sind durch gestrichelte Linien dargestellt. Zu einem bestimmten Zeitpunkt t_{A} überschreitet das Landfahrzeug die Grenzgeschwindigkeit ν_{f}. Dadurch wird der Wert des Verkehrszustands-Kriteriums auf den Wert "ungestört" gesetzt und eine entsprechende Meldung ("Telegramm") an die Verkehrslageerfassungszentrale übermittelt. Dies ist durch einen Pfeil A dargestellt.

Im weiteren Verlauf der in Fig. 2 dargestellten Fahrt wird die Grenzgeschwindigkeit ν_{f} von dem Landfahrzeug zwar immer wieder unterschreitet, d.h. νᵢₛₜ wird kleiner als ν_{f}, jedoch ist die Zeitdauer des Unterschreitens immer kürzer als die festgelegte Zeitperiode T, so daß der Wert des Verkehrszustands-Kriteriums den Wert "ungestört" beibehält und auch keine Meldung an die Verkehrslageerfassungszentrale übermittelt wird. Es wird also angenommen, daß der Verkehr ungestört ist, obwohl die Geschwindigkeit νᵢₛₜ des Landfahrzeuges sogar den Wert Null annehmen kann. Dies entspricht beispielsweise das Anhalten bei einer Rotphase einer Ampelanlage.

Im Gegensatz hierzu wird im weiteren Verlauf der in Fig. 3 dargestellten Fahrt die Grenzgeschwindigkeit ν_{f} von dem Landfahrzeug für eine längere Zeitdauer als die festgelegte Zeitperiode T (hier T = t_{C}-t_{B}) unterschritten. Bei t_{C} wird der Wert des Verkehrszustands-Kriteriums dann auf den Wert "gestört" gesetzt. Da dadurch ein Zustandswechsel des Wertes des Verkehrszustands-Kriteriums (von "ungestört" auf "gestört") stattfindet, findet auch eine entsprechende Meldungsübertragung an die Verkehrslageerfassungszentrale statt. Dies ist durch einen Pfeil C dargestellt. Es wird also angenommen, daß der Verkehr dann gestört ist.

Wie oben schon erwähnt, gibt es verschiedene Möglichkeiten zur Ermittlung der Grenzgeschwindigkeit ν_{f}. Einige solche Möglichkeiten sollen nun anhand von Beispielen beschreiben werden:

In einem ersten Beispiel wird die Grenzgeschwindigkeit ν_{f} dadurch festgelegt, daß zunächst eine Höchstgeschwindigkeit ν_{H} festgelegt wird und die Grenzgeschwindigkeit ν_{f} in Abhängigkeit von dieser Höchstgeschwindigkeit ν_{H} bestimmt wird. Wie unten aufgeführt, kann die festgelegte Höchstgeschwindigkeit ν_{H} die jeweils gültige gesetzliche Höchstgeschwindigkeit in dem jeweiligen örtlichen Bereich sein. Die Bestimmung der Grenzgeschwindigkeit ν_{f} erfolgt in Übereinstimmung mit der Gleichung ν_{f} = αν_{H}, wobei α ein frei wählbarer Steuerungsparameter mit α<1 ist. Dabei wird die Höchstgeschwindigkeit ν_{H} von der Straßenklasse abhängen und unterschiedliche Werte beispielsweise für Wohngebiete, Durchgangsstraßen und Bundesstraßen annehmen. Da man davon ausgehen muß, daß die meisten Landfahrzeuge die gesetzliche Höchstgeschwindigkeit nicht überschreiten, wird durch den Steuerungsparameter a die Grenzgeschwindigkeit ν_{f} gegenüber der Höchstgeschwindigkeit ν_{H} etwas reduziert.

Die vorgegebene Höchstgeschwindigkeit ν_{H} kann explizit festgelegt werden, indem als Höchstgeschwindigkeit ν_{H} die auf der jeweiligen Straßenklasse gesetzlich zulässige Höchstgeschwindigkeit gewählt wird. Dabei kann diese gesetzlich zulässige Höchstgeschwindigkeit mit Hilfe des telematischen Endgeräts (OBU) des Landfahrzeugs erfaßt werden. Zu diesem Zweck enthält das Endgerät eine digitale Karte, welcher die jeweilig gültige Höchstgeschwindigkeit zu entnehmen ist. Weiterhin kann die vorgebbare Höchstgeschwindigkeit ebenfalls aus einer anwendungsspezifischen Tabelle erhalten werden, durch welche Straßenklassen und zulässige Höchstgeschwindigkeiten verknüpft werden. Ein Ausschnitt eines Beispiels einer solchen Tabelle ist schematisch in Fig. 4 dargestellt. In Fig. 4 erkennt man, daß der örtliche Bereich [x,y], einer Bundesautobahn (BAB) mit einer zulässigen Höchstgeschwindigkeit von 130 km/h, der örtliche Bereich [x,y]₂ einer Bundesstraße (B) mit einer zulässigen Höchstgeschwindigkeit von 100 km/h und der örtliche Bereich [x,y]₃ einer Stadtstraße (S) mit einer zulässigen Höchstgeschwindigkeit von 50 km/h zugeordnet ist.

Weiterhin kann die vorgegebene Höchstgeschwindigkeit ν_{H} dadurch erhalten werden, daß das Landfahrzeug lokalisiert und die Höchstgeschwindigkeit zentral festgelegt wird, wobei eine Rückmeldung an das Landfahrzeug erfolgt. Auch diese Festlegung kann durch Tabellen ähnlich Fig. 4 erfolgen.

Die vorgegebene Höchstgeschwindigkeit ν_{H} kann jedoch auch implizit festgelegt werden, indem die Höchstgeschwindigkeit ν_{H} durch eine Schätzung aus den Fahrdaten des bzw. der Landfahrzeuge selbst erhalten wird. Diese Schätzung kann durch die Gleichung ν_{H} = (ν₋ + ν₊)/2 erhalten werden, wobei ν₋ und ν₊ die Grenzen eines Geschwindigkeitsintervalls [ν₋,ν₊] (z.B. [63 km/h,77 km/h]) sind, welches dadurch festgelegt wird, daß während einer bestimmten Zeit t_{R} (z.B. 10 Minuten) ein gewisser Prozentsatz p% (z.B. 85%) der regelmäßig (z.B. sekündlich) wiederholten Geschwindigkeitsmeßwerte in diesem Geschwindigkeitsintervalls [ν₋,ν₊] liegen. Auch diese Art der Bestimmung der Höchstgeschwindigkeit liefert Werte, welche für das Verfahren gut brauchbar sind.

In den hier aufgeführten Ausführungsbeispielen ist das Verkehrszustands-Kriterium zweiwertig mit den Werten "ungestört" und "gestört". Es sei jedoch darauf hingewiesen, daß das Verkehrszustands-Kriterium natürlich auch mehr als zwei Werte haben kann. Beispielsweise können mehrere unterschiedliche Grenzgeschwindigkeiten für ein und demselben örtlichen Bereich festgelegt werden, wobei dann nicht nur zwischen ungestörtem und gestörtem Verkehr, sondern beispielsweise zwischen ungestörtem Verkehr, stockender Verkehr, dichter Verkehr und Stau unterschieden werden kann.

## Patentansprüche

1. Verfahren zur Verkehrslageerfassung auf Straßen durch Datenerfassung mittels Sensoren und Datenauswertung anhand von Parametern, mit den Verfahrensschritten:
(a) Erfassen der Fahrzeugposition ((x,y)ᵢₛₜ) von Landfahrzeugen,
(b) Erfassen der dem jeweiligen Landfahrzeug zugeordneten Fahrzeuggeschwindigkeit (νᵢₛₜ),
(c) Ermitteln eines Verkehrszustand-Kriteriums in Abhängigkeit von der erfaßten Fahrzeugposition ((x,y)ᵢₛₜ) und der erfaßten Fahrzeuggeschwindigkeit (νᵢₛₜ),
**gekennzeichnet durch**
(d) Festlegen einer zulässigen Höchstgeschwindigkeit (ν_{H}),
(e) Bestimmen einer Grenzgeschwindigkeit (ν_{f}) **durch** die Beziehung ν_{f} = αν_{H}, wobei α ein frei wählbarer Steuerungsparameter mit α<1 ist,
(f) Vergleich der erfaßten Fahrzeuggeschwindigkeit (νᵢₛₜ) eines Landfahrzeuges mit der Grenzgeschwindigkeit (ν_{f}),
(g) Ermitteln eines Verkehrszustand-Kriteriums, bei dem das Überschreiten der Grenzgeschwindigkeit (ν_{f}) einem bestimmten Wert ("ungestört") zugeordnet ist.

2. Verfahren nach Anspruch 1, **gekennzeichnet durch** Ermitteln eines Verkehrszustand-Kriteriums, bei dem das Überschreiten der Grenzgeschwindigkeit (ν_{f}) in einem bestimmten Zeitintervall ([t₁,t₂]; [t₁,t₂]ᵢ) einer bestimmten Wert ("ungestört") zugeordnet ist.

3. Verfahren nach Anspruch 1 oder 2, **gekennzeichnet durch** Ermitteln eines Verkehrszustand-Kriteriums, bei dem das Überschreiten der Grenzgeschwindigkeit (ν_{f}) in einem bestimmten örtlichen Bereich ([x,y]ᵢ) einer bestimmten Wert ("ungestört") zugeordnet ist.

4. Verfahren nach einem der Ansprüche 1-3, **dadurch gekennzeichnet, daß** die Fahrzeugpositionen ((x,y)ᵢₛₜ) und die Fahrzeuggeschwindigkeiten (νᵢₛₜ) von mehreren Landfahrzeugen erfaßt werden und Verkehrszustand-Kriterien, bei denen das Überschreiten der Grenzgeschwindigkeit (ν_{f}) einem bestimmten Wert ("ungestört") zugeordnet ist, für mehreren der erfaßten Fahrzeugpositionen ((x,y)ᵢₛₜ) und mehreren der erfaßten Fahrzeuggeschwindigkeiten (νᵢₛₜ) ermittelt werden.

5. Verfahren nach einem der Ansprüche 1-4, **dadurch gekennzeichnet, daß** eine Zeitperiode (T) festgelegt wird, während welcher der besagte Wert ("ungestört") des Verkehrszustand-Kriteriums auch dann aufrechterhalten wird, wenn während dieser Zeitperiode (T) kein Überschreiten der Grenzgeschwindigkeit (ν_{f}) vorliegt.

6. Verfahren nach einem der Ansprüche 1-5, **dadurch gekennzeichnet, daß** die Fahrzeugposition ((x,y)ᵢₛₜ) der Landfahrzeuge und die dem jeweiligen Landfahrzeug zugeordnete Fahrzeuggeschwindigkeit (νᵢₛₜ) durch stationäre Sensoren erfaßt werden.

7. Verfahren nach einem der Ansprüche 1-5, **dadurch gekennzeichnet, daß** die Fahrzeugposition ((x,y)ᵢₛₜ) der Landfahrzeuge und die dem jeweiligen Landfahrzeug zugeordnete Fahrzeuggeschwindigkeiten (νᵢₛₜ) durch in Landfahrzeugen mitgeführten mobilen Sensoren erfaßt werden.

8. Verfahren nach einem der Ansprüche 1-7, **dadurch gekennzeichnet, daß** die vorgebbare Höchstgeschwindigkeit (ν_{H}) der auf der jeweiligen Straßenklasse gesetzlich zulässige Höchstgeschwindigkeit darstellt.

9. Verfahren nach einem der Ansprüche 1-8, **dadurch gekennzeichnet, daß** die vorgebbare bzw. gesetzlich zulässige Höchstgeschwindigkeit (ν_{H}) mit Hilfe eines telematischen Endgeräts (OBU) eines Landfahrzeugs erfaßt wird.

10. Verfahren nach einem der Ansprüche 1-8, **dadurch gekennzeichnet, daß** die vorgebbare bzw. gesetzlich zulässige Höchstgeschwindigkeit (ν_{H}) aus einer Tabelle (Fig. 4) erhalten wird, durch welche Straßenklassen und zulässige Höchstgeschwindigkeiten verknüpft werden.

11. Verfahren nach einem der Ansprüche 1-8, **dadurch gekennzeichnet, daß** die vorgebbare bzw. gesetzlich zulässige Höchstgeschwindigkeit (ν_{H}) durch Rückmeldung aus einer Zentrale erhalten wird.

12. Verfahren nach einem der Ansprüche 1-8 **dadurch gekennzeichnet, daß** die vorgebbare bzw. gesetzlich zulässige Höchstgeschwindigkeit (ν_{H}) durch eine Schätzung aus den Fahrdaten eines Landfahrzeugs erhalten wird.

13. Verfahren nach Anspruch 12, **dadurch gekennzeichnet, daß** die Schätzung der vorgebbare bzw. gesetzlich zulässige Höchstgeschwindigkeit (ν_{H}) aus der Beziehung ν_{H} = (ν₋ + ν₊)/2 erhalten wird, wobei ν₋ und ν₊ die Grenzen eines Geschwindigkeitsintervalls ([ν₋,ν₊]) sind, welches **dadurch** festgelegt wird, daß während einer bestimmten Zeit (t_{R}) ein gewisser Prozentsatz (p%) der regelmäßig wiederholten Geschwindigkeitsmeßwerte in diesem Geschwindigkeitsintervalls ([ν₋,ν₊]) liegen.

14. Verfahren nach einem der Ansprüche 1-13, **gekennzeichnet durch** Senden einer Verkehrszustandsmeldung ("ungestörter Verkehr") in Abhängigkeit von dem bzw. den Werten ("ungestört") des bzw. der Verkehrszustand-Kriterien.

15. Verfahren nach einem der Ansprüche 2-13, **gekennzeichnet durch** Senden einer Verkehrszustandsmeldung ("ungestörter Verkehr während [t₁,t₂]") in Abhängigkeit von dem bzw. den Werten ("ungestört") des bzw. der Verkehrszustand-Kriterien und dem Zeitintervall ([t₁, t₂]).

16. Verfahren nach einem der Ansprüche 3-13, **gekennzeichnet durch** Senden einer Verkehrszustandsmeldung ("ungestörter Verkehr in [x,y]") in Abhängigkeit von dem bzw. den Werten ("ungestört") des bzw. der Verkehrszustand-Kriterien und dem örtlichen Bereich ([x,y]).

17. Verwenden des Verfahrens nach einem der Ansprüche 1-16 zur Verkehrslageerfassung auf nicht kreuzungsfreien Straßen.

18. Verwenden des Verfahrens nach einem der Ansprüche 1-16 zur Verkehrslageerfassung auf Straßen mit vorgeschriebener Höchstgeschwindigkeit.

19. Verwenden des Verfahrens nach einem der Ansprüche 1-16 zur Verkehrslageerfassung auf Straßen mit Ampelanlagen.

## Claims

1. Method for detecting a traffic situation on streets with data detection by means of sensors and data processing using parameters with the steps:
(a) detecting the vehicle position ((x,y)_{act}) of land vehicles,
(b) detecting the vehicle velocity (ν_{act}) attributed to each respective land vehicle,
(c) determining a traffic state criterium depending on the detected vehicle position ((x,y)_{act}) and the detected vehicle velocity (ν_{act}),
**characterized by**
(d) setting an admissible maximum velocity (ν_{H}),
(e) determining a velocity limit (ν_{f}) by the relationship ν_{f}=αν_{H}, wherein α is a free selectable control parameter with α<1,
(f) comparing the detected vehicle velocity (ν_{act}) of a land vehicle with the velocity limit (ν_{f}),
(g) determining a traffic state criterium where the exceeding of the velocity limit (ν_{f}) is attributed to a certain value ("undisturbed").

2. Method according to claim 1, **characterized by** determining a traffic state criterium where the exceeding of a velocity limit (νv) is attributed to a certain value ("undisturbed") in a certain time interval ([t₁,t₂]; [t₁,t₂]ᵢ).

3. Method according to claim 1 or 2, **characterized by** determining a traffic state criterium where the exceeding of a velocity limit (ν_{f}) is attributed to a certain value ("undisturbed") in a certain geographical area ([x,y]).

4. Method according to claim 1-3, **characterized in that** the vehicle positions ((x,y)_{act}) and the vehicle velocities (ν_{act}) of several land vehicles are detected and traffic state criteria where the exceeding of a velocity limit (ν_{f}) is attributed to a certain value ("undisturbed") are determined for several of the detected vehicle positions ((x,y)_{act}) and several of the detected vehicle velocities (ν_{act}).

5. Method according to claim 1-4, **characterized in that** a period of time (T) is set, during which said value ("undisturbed") of the traffic state criterium is maintained even if no exceeding of the velocity limit (ν_{f}) does not occur during this period of time (T).

6. Method according to claim 1-5, **characterized in that** the vehicle position ((x,y)_{act}) of the land vehicles and the respective attributed vehicle velocitiy (ν_{act}) is detected by stationary sensors.

7. Method according to claim 1-5, **characterized in that** the vehicle position ((x,y)_{act}) of the land vehicles and the respective attributed vehicle velocitiy (ν_{act}) is detected by mobile sensors carried along in the land vehicles.

8. Method according to claim 1-7, **characterized in that** the set maximum velocity (ν_{H}) is the legally admissible maximum velocity for the respective street class.

9. Method according to claim 1-8, **characterized in that** the set or legally admissible maximum velocity (ν_{H}) is detected by means of a telematic end device (OBU) of a land vehicle.

10. Method according to claim 1-8, **characterized in that** the set or legally admissible maximum velocity (ν_{H}) is taken from a table (Fig.4) combining street classes and admissible maximum velocities.

11. Method according to claim 1-8, **characterized in that** the set or legally admissible maximum velocity (ν_{H}) is obtained from a feedback from a center.

12. Method according to claim 1-8, **characterized in that** the set or legally admissible maximum velocity (ν_{H}) is obtained through estimates from the driving data of a land vehicle.

13. Method according to claim 12, **characterized in that** the estimate for the set or legally admissible maximum velocity (ν_{H}) is obtained from the relation ν_{H}=(ν-+ν₊)/2 wherein ν₋+ν₊ are the limits of a velocity interval [ν₋,ν₊] which is set **in that** during a certain time (t_{R}) a certain percentage (p%) of the continuously repeated velocity measurement values are within this velocity interval ([ν₋,ν₊]).

14. Method according to claim 1 - 13, **characterized by** sending a traffic state message ("undisturbed traffic") depending on the value or the values ("undisturbed") of the traffic state criterium or -criteria.

15. Method according to any of claims 2 - 13, **characterized by** sending a traffic state message ("undisturbed traffic" during ([t₁,t₂])) depending on the value or the values ("undisturbed") of the traffic state criterium or -criteria and the time interval ([t₁,t₂]).

16. Method according to any of claims 3 - 13, **characterized by** sending a traffic state message ("undisturbed traffic" in ([x,y])) depending on the value or the values ("undisturbed") of the traffic state criterium or -criteria and the geografic region ([x,y]).

17. Use of the method according to any of claims 1 to 16, for the detection of the traffic situation in streets which are not free of street crossings.

18. Use of the method according to any of claims 1 to 16, for the detection of the traffic situation in streets with an admissible maximum speed.

19. Use of the method according to any of claims 1 to 16, for the detection of the traffic situation in streets with traffic lights.

## Revendications

1. Procédé de détection de l'état de la circulation sur route grâce à l'acquisition de données au moyen de capteurs et à l'exploitation de données à l'aide de paramètres, présentant les étapes de procédé de :
(a) détection de la position ((x,y)ᵢₛₜ) de véhicules routiers,
(b) détection de la vitesse (νᵢₛₜ) associée au véhicule routier respectif,
(c) détermination d'un critère d'état de la circulation en fonction de la position ((x,y)ᵢₛₜ) du véhicule détectée et de la vitesse du véhicule détectée (νᵢₛₜ),
**caractérisé par** la
(d) définition d'une vitesse maximale autorisée (ν_{H}),
(e) détermination d'une vitesse limite (ν_{f}) par la relation ν_{f} = αv_{H}, α étant un paramètre de commande pouvant être choisi librement avec α<1,
(f) comparaison de la vitesse détectée (νᵢₛₜ) d'un véhicule routier à la vitesse limite (ν_{f}),
(g) détermination d'un critère d'état de la circulation pour lequel le dépassement de la vitesse limite (ν_{f}) est associé à une certaine valeur ("pas de perturbation").

2. Procédé selon la revendication 1, **caractérisé par** la détermination d'un critère d'état de la circulation pour lequel le dépassement de la vitesse limite (ν_{f}) dans un certain intervalle de temps ([t₁,t₂] ; [t₁, t₂]ᵢ) est associé à une certaine valeur ("pas de perturbation").

3. Procédé selon la revendication 1 ou 2, **caractérisé par** la détermination d'un critère d'état de la circulation pour lequel le dépassement de la vitesse limite (ν_{f}) à un certain endroit géographique ([x,y]ᵢ) est associé à une certaine valeur ("pas de perturbation").

4. Procédé selon l'une quelconque des revendications 1-3, **caractérisé en ce que** les positions ((x,y)ᵢₛₜ) et les vitesses (νᵢₛₜ) de plusieurs véhicules routiers sont détectées et des critères d'état de la circulation, pour lesquels le dépassement de la vitesse limite (νf) est associé à une certaine valeur ("pas de perturbation"), sont déterminés pour plusieurs positions de véhicule détectées ((x,y)ᵢₛₜ) et plusieurs vitesses de véhicule détectées (νᵢₛₜ).

5. Procédé selon l'une quelconque des revendications 1-4, **caractérisé en ce qu'**on définit une période de temps (T) pendant laquelle ladite valeur ("pas de perturbation") du critère d'état de la circulation est également conservée lorsque la vitesse limite (ν_{f}) n'est pas dépassée pendant cette période de temps (T).

6. Procédé selon l'une quelconque des revendications 1-5, **caractérisé en ce que** la position ((x,y)ᵢₛₜ) des véhicules routiers et la vitesse (νᵢₛₜ) associée au véhicule routier respectif sont détectées par des capteurs fixes.

7. Procédé selon l'une quelconque des revendications 1-5, **caractérisé en ce que** la position ((x,y)ᵢₛₜ) des véhicules routiers et la vitesse (νᵢₛₜ) associée au véhicule routier respectif sont détectées par des capteurs mobiles embarqués dans des véhicules routiers.

8. Procédé selon l'une quelconque des revendications 1-7, **caractérisé en ce que** la vitesse maximale (ν_{H}) pouvant être prédonnée représente la vitesse maximale autorisée par la loi sur le type de route respectif.

9. Procédé selon l'une quelconque des revendications 1-8, **caractérisé en ce que** la vitesse maximale (ν_{H}) pouvant être prédonnée ou autorisée par la loi est détectée à l'aide d'un terminal télématique (OBU) d'un véhicule routier.

10. Procédé selon l'une quelconque des revendications 1-8, **caractérisé en ce que** la vitesse maximale (ν_{H}) pouvant être prédonnée ou autorisée par la loi est obtenue à partir d'un tableau (fig. 4) permettant de combiner les types de route et les vitesses maximales autorisées.

11. Procédé selon l'une quelconque des revendications 1-8, **caractérisé en ce que** la vitesse maximale (ν_{H}) pouvant être prédonnée ou autorisée par la loi est obtenue par un retour d'information provenant d'un central.

12. Procédé selon l'une quelconque des revendications 1-8, **caractérisé en ce que** la vitesse maximale (ν_{H}) pouvant être prédonnée ou autorisée par la loi est obtenue par estimation à partir des données de trajet d'un véhicule routier.

13. Procédé selon la revendication 12, **caractérisé en ce que** l'estimation de la vitesse maximale (ν_{H}) pouvant être prédonnée ou autorisée par la loi est obtenue à partir de la relation ν_{H} = (ν₋ + ν₊)/2, ν₋ et ν₊ étant les limites d'un intervalle de vitesse ([ν₋,ν₊]) qui est défini par le fait que, pendant un certain temps (t_{R}), un certain pourcentage (%) des valeurs de mesure de la vitesse réitérées régulièrement se trouve dans cet intervalle de vitesse [ν₋,ν₊].

14. Procédé selon l'une quelconque des revendications 1-13, **caractérisé par** l'envoi d'un message d'état de la circulation ("circulation non perturbée") en fonction de la valeur ou des valeurs ("pas de perturbation") du ou des critères d'état de la circulation.

15. Procédé selon l'une quelconque des revendications 2-13, **caractérisé par** l'envoi d'un message sur l'état de la circulation ("circulation non perturbée pendant [t₁,t₂]") en fonction de la valeur ou des valeurs ("pas de perturbation") du ou des critères d'état de la circulation et de l'intervalle de temps ([t₁, t₂]).

16. Procédé selon l'une quelconque des revendications 3-13, **caractérisé par** l'envoi d'un message sur l'état de la circulation ("circulation non perturbée à [x,y]") en fonction de la valeur ou des valeurs ("pas de perturbation") du ou des critères d'état de la circulation et de l'endroit géographique ([x,y]).

17. Utilisation du procédé selon l'une quelconque des revendications 1-16 afin de détecter l'état de la circulation sur des routes à croisements.

18. Utilisation du procédé selon l'une quelconque des revendications 1-16 afin de détecter l'état de la circulation sur des routes à vitesse maximale prescrite par la loi.

19. Utilisation du procédé selon l'une quelconque des revendications 1-16 afin de détecter l'état de la circulation sur des routes à feux de circulation.
